# FASCICULE DE BREVET EUROPEEN

(11) **EP 2 314 788 B1**
(45) Date de publication et mention de la délivrance du brevet: **05.09.2012**
(21) Numéro de dépôt: 10306137.0
(22) Date de dépôt: 19.10.2010
(51) Int. Cl.: E04B 9/06, E04B 9/12, E04B 9/16, E04B 9/36

(54) **Profilé porteur de plaque de plâtre**
Trägerprofil einer Gipskartonplatte
Profile supporting a gypsum board

(30) Priorité: 22.10.2009 FR 0905082
(43) Date de publication de la demande: 27.04.2011
(73) Titulaire: Lafarges Platres, 84000 Avignon (FR)
(72) Inventeur: Arese, Roger, 84800, Isle sur la Sorgue (FR)
(74) Mandataire: August & Debouzy avocats

(56) Documents cités:
- EP-A1- 0 711 882
- WO-A1-93/18244
- DE-A1- 1 918 152
- NL-A- 7 217 142
- US-A- 4 455 806
- US-B1- 6 436 552

## Description

La présente invention a pour objet un profilé et un dispositif de fixation de plaques de plâtre avec un tel profilé.

On connaît des profilés primaires porteurs en forme de C ou de U. Ces profilés sont généralement assemblés avec des suspentes et/ou des rails et des profilés secondaires. Cet ensemble forme alors avec les profilés primaires porteurs un dispositif de fixation de plaques de plâtre sur lequel sont ultérieurement fixées des plaques de plâtre pour réaliser un faux-plafond.

Or ces profilés primaires porteurs en forme de C ou de U présentent des inconvénients. En effet ils nécessitent beaucoup de temps d'installation au cours du montage et en plus ils nécessitent beaucoup de matériaux pour leur réalisation.

Afin de répondre aux exigences des industriels il est devenu nécessaire de trouver un autre profilé capable de s'assembler plus rapidement.

Le document WO 93/18244 A1 divulgue un profilé selon le préambule de la revendication 1.

Aussi le problème que se propose de résoudre l'invention est de fournir un nouveau profilé.

Dans ce but la présente invention propose un profilé dont la section est en forme de T comprenant une bande en matériau élastique recourbée de manière à présenter
- une première paroi (1) de hauteur h' ;
- une tête comprenant une première partie (2) et deux secondes parties (3, 4), la première_partie (2) étant perpendiculaire à la première paroi (1) ;
- une seconde paroi (5) de hauteur h supérieure à la hauteur h' de la première paroi (1) ladite seconde paroi (5) comprenant des premiers moyens (6) de fixation d'un autre profilé, et ladite seconde paroi (5) étant au moins en partie parallèle à la première paroi (1), et
- des seconds moyens (7) de fixation de la première paroi (1) à la seconde paroi (5), caractérisé en ce que les premiers moyens (6) de fixation d'un autre profilé sont des découpes réalisées à partir du bord inférieur de la seconde paroi (5).

L'invention a également pour objet un dispositif de fixation de plaques de plâtre comprenant le profilé selon l'invention.

L'invention concerne aussi un faux-plafond comprenant le dispositif de fixation ci-dessus et au moins une plaque de plâtre fixée audit dispositif de fixation.

Enfin, l'invention concerne un procédé de fabrication d'un faux-plafond.

L'invention offre au moins un des avantages déterminants décrits ci-après.

Avantageusement, les profilés selon l'invention se fixent très rapidement à leurs suspentes et à leurs profilés secondaires.

L'invention offre comme autre avantage que les profilés selon l'invention peuvent être utilisés avec des suspentes existantes du type indonésiennes ou australiennes.

Un autre avantage de la présente invention est que les profilés selon l'invention présentent une géométrie optimisée permettant d'économiser de la matière première tout en conservant une bonne résistance mécanique.

Enfin le profilé selon l'invention permet avantageusement de garantir la pérennité des performances des ouvrages tout en permettant un maximum de flexibilité lors de l'installation.

Avantageusement, le profilé selon l'invention permet une fixation rapide par clipsage aux suspentes. De plus la tête du profilé selon l'invention permet une moindre déformation des suspentes au moment du clipsage.

Enfin l'invention a pour avantage de pouvoir être mise en oeuvre dans toutes industries, notamment l'industrie du bâtiment, l'ensemble des marchés de la construction (bâtiment, génie civil), et plus particulièrement les constructions relevant de la filière sèche (par exemple bois, acier, béton) utilisant notamment des panneaux préfabriqués par exemple à base de béton, de plâtre, de bois et de matériaux de synthèse.

D'autres avantages et caractéristiques de l'invention apparaîtront clairement à la lecture de la description et des exemples donnés à titre purement illustratifs et non limitatifs qui vont suivre.
Les figures suivantes illustrent l'invention sans en limiter la portée.
La figure 1 est une vue schématique de coté d'un exemple de réalisation du profilé selon l'invention.
La figure 2 est une section schématique transversale d'un exemple de réalisation du profilé selon l'invention.
La figure 3 est une vue schématique en perspective d'un exemple de réalisation du profilé selon l'invention.
La figure 4 est une vue schématique en perspective d'un exemple de réalisation du profilé selon l'invention.
La figure 5 est une vue schématique en perspective d'un exemple de réalisation du profilé selon l'invention.
La figure 6 est une vue schématique en perspective d'un exemple de réalisation du profilé selon l'invention.
La figure 7 est une vue schématique en perspective d'un exemple de réalisation du profilé selon l'invention.

L'invention a pour objet un profilé dont la section est en forme de T comprenant une bande en matériau élastique recourbée de manière à présenter
- une première paroi (1) de hauteur h' ;
- une tête comprenant une première partie (2) et deux secondes parties (3, 4), la première partie (2) étant perpendiculaire à la première paroi (1) ;
- une seconde paroi (5) de hauteur h supérieure à la hauteur h' de la première paroi (1) ladite seconde paroi (5) comprenant des premiers moyens (6) de fixation d'un autre profilé, et ladite seconde paroi (5) étant au moins en partie parallèle à la première paroi (1), et
- des seconds moyens (7) de fixation de la première paroi (1) à la seconde paroi (5), caractérisé en ce que les premiers moyens (6) de fixation d'un autre profilé sont des découpes réalisées à partir du bord inférieur de la seconde paroi (5).

La première paroi (1) peut être de préférence plane.

La tête comprend une première partie (2) et deux secondes parties (3, 4), la partie (2) étant perpendiculaire à la première paroi (1) et pouvant également être perpendiculaire à la seconde paroi (5). La première partie (2) et les deux secondes parties (3, 4) peuvent de préférence former deux plans au moins en partie parallèle ou totalement parallèle. Selon une variante de l'invention la première partie (2) et les deux secondes parties (3, 4) sont l'une au-dessus de l'autre sous forme de feuillet comme indiqué à la figure 2. La première partie (2) et les deux secondes parties (3, 4) peuvent être ou non en contact l'une avec l'autre, c'est-à-dire elles peuvent se toucher directement ou être reliées l'une à l'autre par un moyen de liaison (8, 9).

Selon une autre variante de l'invention, la première partie (2) et les deux secondes parties (3, 4) ne sont pas parrallèles, et peuvent former un angle, comme indiqué à la figure 4, 5 ou 6.

La première partie (2) de la tête peut être reliée aux secondes parties (3, 4) par des moyens de liaisons (8, 9), la section dudit moyen de liaison étant en tout ou partie ronde ou rectangulaire, ou tout élément d'assemblage permettant de relier deux plans, par exemple il peut s'agir de pliures.

Selon une autre variante de l'invention, la première partie (2) et les deux secondes parties (3, 4) sont reliées par moyens de liaison perpendiculaires aux plans des parties (2) (3) et (4), comme indiqué à la figure 7.

Le profilé selon l'invention comprend des seconds moyens (7) de fixation de la première paroi (1) à la seconde paroi (5). Ces seconds moyens (7) peuvent êtres des clinchages, des sertissages, des poinçonnages, des soudures, des colles, des vis, des clous ou des agrafes. Ces seconds moyens (7) de fixation peuvent êtres disposés à intervalle régulier ou non le long du profilé, ils peuvent également ne pas être sur le même plan.

Les premiers moyens (6) de fixation d'un autre profilé sont des découpes.

Le profilé selon l'invention peut être réalisé en différent matériau, par exemple en métal ou en plastique, ou leurs assemblages. On peut notamment citer à titre de matériau convenant selon l'invention l'acier, la tôle galvanisée, la tôle d'acier, la tôle d'aluminium et tous matériaux de synthèse rigides. De préférence, le profilé selon l'invention peut être formé d'une pièce en acier monobloc, de préférence d'épaisseur 8/10 mm. De préférence la bande en matériau élastique du profilé selon l'invention est en métal.

Les dimensions du profilé selon l'invention peuvent varier selon les besoins de l'utilisateur, et des contraintes du chantier. La hauteur totale du profilé peut être comprise entre 4 et 15 cm, de préférence entre 5 et 10 cm, encore plus préférentiellement entre 5 et 6 cm, et généralement elle peut être de 5 cm. La longueur du profilé peut être variable et généralement comprise entre 50 cm et 5 m.

Selon une variante de l'invention, le profilé peut être muni d'une rallonge ou d'un élément de raccordement à un autre profilé. La rallonge ou le raccord sont clipsés et vissés sur le profilé.

La présente invention a également pour objet un dispositif de fixation de plaques de plâtre comprenant le profilé selon l'invention.

La présente invention a également pour objet un faux-plafond comprenant le dispositif de fixation ci-dessus et au moins une plaque de plâtre fixée audit dispositif de fixation. Par faux-plafond, on entend également les plafonds suspendus. Les faux-plafonds sont réalisés à partir de panneaux de plâtre ou de dalles soutenu(e)s par une ossature métallique, posée à intervalles réguliers. Les types de plaques de plâtre proposés sur le marché sont :
- plaques standard recouvertes de carton gris dont l'épaisseur peut varier de 6 à 25 mm;
- plaques hydrofuges recouvertes de carton vert ;
- plaques pré-peintes (blanches) ;
- plaques résistant au feu ou de haute dureté.

Les faux-plafonds peuvent comprendre plusieurs plaques de plâtre disposées en plusieurs couches. Dans ce cas, les plaques de plâtre sont positionnées l'une sur l'autre.

Les suspentes convenant selon l'invention sont des suspentes qui de préférence s'assemblent par pression ou clipsage. Plus préférentiellement, les suspentes convenant selon l'invention sont des suspentes qui s'assemblent par pression.

Enfin, l'invention concerne un procédé de fabrication d'un faux-plafond comprenant les étapes suivantes :
- fournir une plaque de plâtre ;
- mettre en place un dispositif de fixation selon l'invention ; et
- fixer la plaque de plâtre sur ledit dispositif de fixation.

L'utilisateur pourra utiliser différentes techniques de pose comme illustré sur les figures. Avantageusement, plusieurs profilés selon l'invention seront utilisés pour fixer une plaque de plâtre.

## Revendications

1. Profilé dont la section est en forme de T comprenant une bande en matériau élastique recourbée de manière à présenter
- une première paroi (1) de hauteur h' ;
- une tête comprenant une première partie (2) et deux secondes parties (3, 4), la première partie (2) étant perpendiculaire à la première paroi (1) ;
- une seconde paroi (5) de hauteur h supérieure à la hauteur h' de la première paroi (1) ladite seconde paroi (5) comprenant des premiers moyens (6) de fixation d'un autre profilé, et ladite seconde paroi (5) étant au moins en partie parallèle à la première paroi (1), et
- des seconds moyens (7) de fixation de la première paroi (1) à la seconde paroi (5),
**caractérisé en ce que** les premiers moyens (6) de fixation d'un autre profilé sont des découpes réalisées à partir du bord inférieur de la seconde paroi (5).

2. Profilé selon la revendication 1 **caractérisé en ce que** les seconds moyens (7) de fixation sont des clinchages, des sertissages, des poinçonnages, des soudures, des colles, des vis, des clous ou des agrafes.

3. Profilé selon l'une des revendications précédentes **caractérisé en ce que** la première partie (2) est reliée aux secondes parties (3, 4) par des moyens de liaison (8, 9) dont la section dudit moyen de liaison étant en tout ou partie ronde ou rectangulaire.

4. Profilé selon l'une des revendications précédentes **caractérisé en ce que** la bande en matériau élastique est en métal.

5. Dispositif de fixation de plaques de plâtre **caractérisé en ce qu'**il comprend le profilé selon la revendication 1.

6. Faux-plafond comprenant
- un dispositif de fixation selon la revendication 5 et
- au moins une plaque de plâtre fixée audit dispositif de fixation.

7. Procédé de fabrication d'un faux-plafond comprenant les étapes suivantes :
- fournir une plaque de plâtre ;
- mettre en place un dispositif de fixation selon la revendication 5 ; et
- fixer la plaque de plâtre sur ledit dispositif de fixation.

## Claims

1. Profile having a T-shaped cross-section comprising a curved band of resilient material which is bent so as to have
- a first wall (1) having a height h';
- a head comprising a first portion (2) and two second portions (3, 4), the first portion (2) being perpendicular to the first wall (1);
- a second wall (5) having a height h greater than the height h' of the first wall (1), said second wall (5) comprising first means (6) for fixing another profile, and said second wall (5) being parallel, at least in part, to the first wall (1), and
- second means (7) for fixing the first wall (1) to the second wall (5),
**characterised in that** the first means (6) for fixing another profile are cut-outs made from the lower edge of the second wall (5).

2. Profile according to claim 1, **characterised in that** the second fixing means (7) are clinchings, crimpings, punchings, weld seams, adhesives, screws, nails or clasps.

3. Profile according to any of the preceding claims, **characterised in that** the first portion (2) is connected to the second portions (3, 4) by connecting means (8, 9) having a cross-section which is round or rectangular, completely or in part.

4. Profile according to any of the preceding claims, **characterised in that** the band of resilient material is made of metal.

5. Device for fixing gypsum boards, **characterised in that** it comprises the profile according to claim 1.

6. False ceiling comprising
- a fixing device according to claim 5 and
- at least one gypsum board fixed to said fixing device.

7. Method for producing a false ceiling comprising the following steps:
- providing a gypsum board;
- mounting a fixing device according to claim 5; and
- fixing the gypsum board to said fixing device.

## Patentansprüche

1. Profil mit T-förmigem Querschnitt, umfassend eine elastische Materialbahn, die derart gebogen ist, dass sie Folgendes aufweist:
- eine erste Wand (1) mit einer Höhe h';
- einen Kopf, der einen ersten Teil (2) und zwei zweite Teile (3, 4) umfasst, wobei der erste Teil (2) senkrecht zu der ersten Wand (1) ist;
- eine zweite Wand (5) mit einer Höhe h, die größer als die Höhe h' der ersten Wand (1) ist, wobei die zweite Wand (5) erste Mittel (6) zum Befestigen eines anderen Profils umfasst und die zweite Wand (5) zumindest zum Teil parallel zu der ersten Wand (1) ist, und
- zweite Mittel (7) zum Befestigen der ersten Wand (1) an der zweiten Wand (5), **dadurch gekennzeichnet, dass** die ersten Mittel (6) zum Befestigen eines anderen Profils Ausschnitte sind, die ausgehend vom innen unteren Rand der zweiten Wand (5) realisiert sind.

2. Profil nach Anspruch 1, **dadurch gekennzeichnet, dass** die zweiten Befestigungsmittel (7) Clinchverbindungen, Crimpverbindungen, Stanzverbindungen, Schweißverbindungen, Kleber, Schrauben, Nägel oder Klammern sind.

3. Profil nach einem der vorhergehenden Ansprüche, **dadurch gekennzeichnet, dass** der erste Teil (2) mit den zweiten Teilen (3, 4) durch Verbindungsmittel (8, 9) verbunden ist, wobei der Querschnitt des Verbindungsmittels zur Gänze oder zum Teil rund oder rechteckig ist.

4. Profil nach einem der vorhergehenden Ansprüche, **dadurch gekennzeichnet, dass** die elastische Materialbahn aus Metall ist.

5. Vorrichtung zum Befestigen von Gipsplatten, **dadurch gekennzeichnet, dass** sie das Profil nach Anspruch 1 umfasst.

6. Abgehängte Decke, umfassend:
- eine Befestigungsvorrichtung nach Anspruch 5 und
- zumindest eine Gipsplatte, die an der Befestigungsvorrichtung befestigt ist.

7. Verfahren zur Herstellung einer abgehängten Decke, das die folgenden Schritte umfasst:
- Bereitstellen einer Gipsplatte;
- Anbringen einer Befestigungsvorrichtung nach Anspruch 5; und
- Befestigen der Gipsplatte an der Befestigungsvorrichtung.
